# EUROPÄISCHE PATENTSCHRIFT

(11) **EP 3 603 337 B1**
(45) Veröffentlichungstag und Bekanntmachung des Hinweises auf die Patenterteilung: **25.10.2023**
(21) Anmeldenummer: 18718195.3
(22) Anmeldetag: 12.03.2018
(51) Int. Cl.: H05B 6/12, H05B 3/74

(54) **GARGERÄTEVORRICHTUNG UND VERFAHREN ZUR HERSTELLUNG EINER GARGERÄTEVORRICHTUNG**
COOKING DEVICE AND METHOD FOR PRODUCING A COOKING DEVICE
DISPOSITIF POUR APPAREIL DE CUISSON ET PROCÉDÉ DE FABRICATION D'UN DISPOSITIF POUR APPAREIL DE CUISSON

(30) Priorität: 28.03.2017 ES 201730441
(43) Veröffentlichungstag der Anmeldung: 05.02.2020
(73) Patentinhaber: BSH Hausgeräte GmbH, 81739 München (DE)
(72) Erfinder: CEAMANOS GAYA, Jesús, 50016 Zaragoza (ES); GOMEZ BACHILLER, Patricia, 50002 Zaragoza (ES); HERNANDEZ BLASCO, Pablo Jesus, 50019 Zaragoza (ES); MANTILLA CHACÓN, Henry Mauricio, 50011 Zaragoza (ES); MARTIN GOMEZ, Damaso, 50012 Zaragoza (ES); ONDIVIELA SERRANO, Esther, 50019 Zaragoza (ES); OSTA LOMBARDO, Marta, 31500 Tudela (Navarra) (ES); RUIZ GRACIA, Jesús Ricardo, 50194 Movera (Zaragoza) (ES)
(86) Internationale Anmeldenummer: PCT/IB2018/051605
(87) Internationale Veröffentlichungsnummer: WO 2018/178784

(56) Entgegenhaltungen:
- EP-A1- 1 903 284
- EP-A1- 2 950 614
- EP-A2- 0 438 656
- EP-B1- 0 438 656
- EP-B1- 1 903 284
- EP-B1- 2 950 614
- WO-A1-2010/069791
- WO-A1-2015/068093
- JP-A- 2008 277 097
- US-B1- 6 300 602

## Beschreibung

Die Erfindung betrifft ein Gargerät mit einer Gargerätevorrichtung nach dem Oberbegriff des Anspruchs 1 und ein Verfahren zur Herstellung eines Gargeräts gemäß Anspruch 10.

Aus dem Stand der Technik sind Gargerätevorrichtungen insbesondere für Induktionskochfelder mit Leuchtdioden (LED) zur Anzeige von Statusinformationen und/oder einer Aktivität von Induktionskochbereichen und mit einer Isolationseinheit bekannt, wobei die Isolationseinheit zur elektrischen Isolation der Leuchtdioden von einer Elektronikeinheit und/oder einer Induktionsheizeinheit des Induktionskochfelds vorgesehen ist. Insbesondere werden im Zuge der Entwicklung von Induktionskochfeldern Abstände zwischen Induktionheizseinheiten, Leuchtdioden und Elektronikeinheiten immer kleiner, womit bekannte Isolationseinheiten, welche bisher als PCI-Platten ausgebildet sind, für einschlägige Sicherheitsstandards nicht mehr ausreichen.

Ferner ist aus der Druckschrift EP 1 903 284 A1 ein Gargerät gemäß dem Oberbegriff des Anspruchs 1 bekannt.

Zudem offenbart die Druckschrift EP 2 950 614 A1 kreisförmig ausgebildete Leuchteinheiten zur Definierung und Anzeige von Kochzonen eines Kochfelds für einen Benutzer.

Des Weiteren basiert eine Heizzustandsanzeige mittels einer Lichteinheit gemäß der Druckschrift JP 2008 277097 A auf einer diffusen Reflexion an einzelnen Punkten, welche unterhalb einer Heizplatte angeordnet sind und über ein Lichtsammelmittel gerichtete Lichtstrahlen der Leuchteinheit diffusiv reflektieren und damit die Heizplatte aufhellen.

Darüber hinaus ist aus der Druckschrift WO 2015/068093 A1 eine Gargerätevorrichtung mit einer Elektronikplatine zum Tragen einer Anzeigeeinheit der Gargerätevorrichtung bekannt, welche in einer Einbaulage in einem direkten Kontakt mit einer Kochfeldplatte der Gargerätevorrichtung und einer Küchenarbeitsplatte angeordnet ist.

Die Aufgabe der Erfindung besteht insbesondere darin, eine gattungsgemäße Vorrichtung mit verbesserten Eigenschaften hinsichtlich einer elektrischen Isolierung bereitzustellen.

Die Aufgabe wird erfindungsgemäß durch die Merkmale des Anspruchs 1 und die Merkmale des Anspruchs 10 gelöst, während vorteilhafte Ausgestaltungen und Weiterbildungen der Erfindung den Unteransprüchen entnommen werden können.

Die Erfindung geht aus von einem Gargerät mit einer Gargerätevorrichtung mit zumindest einer Leuchteinheit und mit zumindest einer Isolationseinheit, welche zu einer elektrischen Isolation der Leuchteinheit vorgesehen ist, wobei die Isolationseinheit ein erstes Isolationselement und zumindest ein zweites Isolationselement aufweist, zwischen welchen die Leuchteinheit zumindest teilweise angeordnet ist. Durch diese Ausgestaltung kann insbesondere eine Isolation der Leuchteinheit verbessert werden und zusätzlich eine Stabilität der Isolationseinheit erhöht werden, wodurch Material-, Herstellungs- und Wartungskosten sowie ein Montageaufwand reduziert werden können.

Unter einer "Gargerätevorrichtung" soll in diesem Zusammenhang insbesondere zumindest ein Teil, insbesondere eine Unterbaugruppe, eines Gargeräts, insbesondere eines Backofens, eines Grillgeräts, einer Mikrowelle und/oder vorzugsweise eines Kochfelds, verstanden werden. Vorteilhaft ist das Gargerät dabei als Induktionsgargerät, insbesondere als Induktionsbackofen, als Induktionsgrillgerät, als Induktionsmikrowelle, als und/oder besonders bevorzugt als Induktionskochfeld ausgebildet. Vorzugsweise umfasst die Gargerätevorrichtung wenigstens eine Heizeinheit, welche als Induktionsheizeinheit ausgebildet ist. Insbesondere weist die Heizeinheit zumindest ein Heizelement auf, welches zwar als ein Brennheizelement, als ein Gasheizelement und/oder als ein Widerstandsheizelement ausgebildet sein könnte, jedoch im vorliegenden Fall bevorzugt als Induktionsheizelement ausgebildet ist. Insbesondere weist die Heizeinheit eine Mehrzahl an zueinander regelmäßig angeordneten, insbesondere baugleichen, Heizelementen auf. Zudem umfasst die Gargerätevorrichtung zumindest eine Steuereinheit zu einer Steuerung der Heizeinheit, zumindest eine Leuchteinheit, insbesondere zu einer Beleuchtung des Kochfelds und/oder vorteilhaft zu einer Anzeige einer Bedienfunktion, und vorteilhaft zumindest eine Isolationseinheit, insbesondere zur elektrischen Isolation der Leuchteinheit. Ferner soll unter einer "Leuchteinheit" insbesondere eine Einheit verstanden werden, welche insbesondere dazu vorgesehen ist, in zumindest einem Betriebszustand, insbesondere einem Leuchtbetriebszustand, Licht, vorteilhaft sichtbares Licht, zu emittieren. Insbesondere kann die Leuchteinheit dabei zu einer Beleuchtung, einer Anleuchtung und/oder einer Hinterleuchtung wenigstens eines Bauteils der Gargerätevorrichtung vorgesehen sein.

Vorteilhaft kann die Leuchteinheit dabei zur Bereitstellung einer Anzeigefunktion, bevorzugt zu einer Anzeige einer Aktivität des Gargeräts und/oder zu einer Anzeige von Betriebsparametern, vorgesehen sein. Erfindungsgemäß umfasst die Leuchteinheit dazu eine Mehrzahl von Leuchtelementen und ein Trägerelement, welches vorteilhaft zu einer Aufnahme und/oder Anordnung des Leuchtelements und/oder der Mehrzahl von Leuchtelementen, insbesondere mittels einer elektrischen Verbindung, insbesondere durch Schweiß- und/oder Lötverbindungen, mit elektrischen Kontakten des Trägerelements vorgesehen ist. Vorteilhaft ist das Trägerelement zumindest teilweise als Leiterplatte, insbesondere als Platine (Printed circuit Board, PCB), ausgebildet und zumindest teilweise elektrisch leitend ausgebildet und insbesondere dazu vorgesehen, zumindest ein Leuchtelement, vorteilhaft eine Mehrzahl von Leuchtelementen, in einem Leuchtbetriebszustand mit einer elektrischen Energieversorgung zu verbinden. Unter einem "Leuchtbetriebszustand" soll in diesem Zusammenhang insbesondere ein Betriebszustand der Leuchteinheit verstanden werden, in welchem die Leuchteinheit, insbesondere zumindest ein Leuchtelement, ein Gargerät, insbesondere eines Kochfelds, zu einer Bedien- und/oder Anzeigefunktion beleuchtet.

Unter einer "Isolationseinheit" soll insbesondere eine Einheit mit zumindest einem Isolationselement, insbesondere einer Mehrzahl und bevorzugt von zwei Isolationselementen, verstanden werden, wobei ein Isolationselement zumindest teilweise, vorzugsweise zu wenigstens einem Großteil und besonders bevorzugt vollständig, aus einem, vorteilhaft elektrisch isolierenden Material besteht und insbesondere dazu vorgesehen ist, die Leuchteinheit gegenüber einem weiteren Objekt zu isolieren. Erfindungsgemäß umfasst die Isolationseinheit zumindest zwei Isolationselemente, insbesondere ein erstes Isolationselement und ein zweites Isolationselement, welche bevorzugt als flächige Isolationselemente ausgebildet und an zwei voneinander abgewandten Seiten der Leuchteinheit angeordnet sind. Insbesondere ist zumindest das erste Isolationselement insbesondere zu einer elektrischen Isolation der Leuchteinheit, insbesondere des Trägerelements, vor der Steuereinheit, insbesondere zur Isolation zu an elektrischen Kontakten der Steuereinheit anliegenden Spannungen und in der Steuereinheit fließenden Strömen, vorgesehen und in der Einbaulage betrachtet unterhalb der Leuchteinheit, insbesondere unterhalb des Trägerelements, angeordnet. Zudem ist zumindest das zweite Isolationselement vorteilhaft zu einer elektrischen Isolation der Leuchteinheit, insbesondere des als Leiterplatte ausgebildeten Trägerelements, zu der Heizeinheit, insbesondere zur Isolation zu den an elektrischen Kontakten der Heizeinheit anliegenden Spannungen und in den Induktionselementen fließenden Strömen, und insbesondere zu einer elektrischen Isolation zu einer Montage- und/oder Abschirmplatte der Heizeinheit, vorgesehen und in einer Einbaulage betrachtet vorteilhaft oberhalb der Leuchteinheit, insbesondere oberhalb des Trägerelements, angeordnet. Vorteilhaft sind die Isolationselemente insbesondere kraft- und/oder formschlüssig mit der Leuchteinheit verbunden. Darunter, dass "die Isolationseinheit zumindest zwei Isolationselemente aufweist, zwischen welchen die Leuchteinheit zumindest teilweise angeordnet ist", soll insbesondere verstanden werden, dass die Leuchteinheit in einer Richtung insbesondere parallel zu einer Haupterstreckungsebene von zumindest einem Isolationselement, insbesondere zu Haupterstreckungsebenen der zwei Isolationselementen, betrachtet und insbesondere in einer Richtung senkrecht zu der Haupterstreckungsebene zumindest des einen Isolationselements, insbesondere zu Haupterstreckungsebenen der zwei Isolationselementen, betrachtet zwischen den zwei Isolationselementen angeordnet ist. Unter einer "Haupterstreckungsebene" eines Objekts soll insbesondere eine Ebene verstanden werden, welche parallel zu einer größten Seitenfläche eines kleinsten gedachten Quaders ist, welcher das Objekt gerade noch vollständig umschließt, und insbesondere durch den Mittelpunkt des Quaders verläuft. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Um eine vorteilhaft bauraumsparende Isolationseinheit bereitzustellen, wird in einer bevorzugten Ausgestaltung der Erfindung vorgeschlagen, dass zumindest eines der Isolationselemente, insbesondere das erste Isolationselement und/oder das zweite Isolationselement, flächig mit einer maximalen Materialstärke von höchstens 2 mm ausgebildet ist. Insbesondere ist zumindest eines der Isolationselemente, insbesondere das erste Isolationselement und/oder das zweite Isolationselement, mit einer maximalen Materialstärke von wenigstens 0,05 mm, vorteilhaft von wenigstens 0,1 mm und besonders bevorzugt von wenigstens 0,2 mm ausgebildet. Insbesondere ist zumindest eines der Isolationselemente, insbesondere das erste Isolationselement und/oder das zweite Isolationselement, mit einer maximalen Materialstärke von höchstens 2 mm, vorteilhaft von höchstens 1 mm und besonders bevorzugt von höchstens 0,5 mm ausgebildet. Zwar könnte eine Materialstärke des ersten Isolationselements von der Materialstärke des zweiten Isolationselements abweichen, bevorzugt weist zumindest das erste Isolationselement eine Materialstärke auf, welche der Materialstärke des zweiten Isolationselements entspricht. Insbesondere können ein erstes Isolationselement und/oder ein zweites Isolationselement in verschiedenen Bereichen, zum Beispiel in einem Kontaktbereich und/oder einem Mittenbereich, voneinander verschiedene Materialstärken aufweisen. Zusätzlich kann die Isolationseinheit insbesondere weitere Isolationselemente aufweisen, welche eine von dem ersten Isolationselement und/oder von dem zweiten Isolationselement abweichende oder mit diesen übereinstimmende Materialstärke aufweisen. Unter einer Materialstärke" soll in diesem Zusammenhang insbesondere eine Ausdehnung eines Objekts verstanden werden, welche insbesondere entlang einer Geraden senkrecht zu einer Haupterstreckungsebene des Objekts verläuft.

Zudem wird vorgeschlagen, dass die Leuchteinheit wenigstens ein Leuchtelement und wenigstens eines der Isolationselemente, insbesondere das erste und/oder das zweite Isolationselement, und wenigstens eine dem Leuchtelement zugeordnete Leuchtaussparung, insbesondere Durchtrittsöffnung, umfasst. Insbesondere soll unter einer "Leuchtaussparung" eine Aussparung, insbesondere eine Durchtrittsöffnung, eines Objekts, insbesondere eines Isolationselements, verstanden werden, welche dazu vorgesehen ist, dass ein von einem an dem Objekt angeordneten Leuchtelement ausgehender Lichtstrahl von einer ersten Seite des Objekts, insbesondere des Isolationselements, auf eine von der ersten Seite abgewandten zweiten Seite des Objekts, insbesondere des Isolationselements, optisch leuchten kann. Insbesondere weist zumindest ein Isolationselement zumindest eine Leuchtaussparung auf, welche dazu vorgesehen ist, zumindest ein Leuchtelement entlang einer Haupterstreckungsebene des zumindest einen Isolationselements zumindest teilweise zu umschließen. Unter "zumindest teilweise umschließen" soll in diesem Zusammenhang insbesondere verstanden werden, dass das eine Isolationselement zumindest bereichsweise und/oder abschnittsweise die Leuchteinheit, insbesondere das Leuchtelement, in Umfangsrichtung umgreift und/oder formschlüssig umgibt. Insbesondere ist zumindest ein Leuchtelement zumindest in einer Richtung senkrecht zu einer Haupterstreckungsebene des Isolationselements betrachtet zu wenigstens einem Großteil in Umfangsrichtung von zumindest einem Isolationselement umschlossen. Vorteilhaft weist insbesondere zumindest eines der Isolationselemente eine Mehrzahl an Leuchtaussparungen auf, wobei insbesondere jeder der Durchtrittsöffnungen eines Isolationselements ein Leuchtelement zugeordnet ist. Dadurch kann vorteilhaft eine effizientere Isolation der Leuchteinheit, insbesondere der Leuchtelemente und vorteilhaft des Trägerelements, und eine bauraumsparende Isolationseinheit erreicht werden.

Weiterhin wird vorgeschlagen, dass zumindest eines der Isolationselemente, insbesondere das erste und/oder das zweite Isolationselement, die Leuchteinheit kontaktiert. Insbesondere sind das erste Isolationselement und/oder das zweite Isolationselement kraft- und/oder formschlüssig und/oder bevorzugt stoffschlüssig, insbesondere mittels eines Klebe-, Schmelz- und/oder Schweißverfahrens, mit der Leuchteinheit verbunden. Dadurch kann insbesondere eine besonders stabile und vorteilhaft effiziente Isolationseinheit erreicht werden.

Insbesondere um eine vorteilhaft bauraumsparende Isolationseinheit und insbesondere eine verbesserte Stabilität einer Isolationseinheit zu erreichen, wird vorgeschlagen, dass die Isolationselemente, insbesondere das erste Isolationselement und das zweite Isolationselement, zumindest im Wesentlichen parallel zueinander angeordnet sind. Unter "zumindest im Wesentlichen parallel" soll in diesem Zusammenhang insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist.

Zudem wird vorgeschlagen, dass zumindest eines der Isolationselemente, insbesondere das erste und/oder das zweite Isolationselement, einstückig ausgebildet ist. Unter "einstückig" soll insbesondere zumindest stoffschlüssig verbunden und/oder miteinander ausgebildet verstanden werden. Der Stoffschluss kann beispielsweise durch einen Klebeprozess, einen Anspritzprozess, einen Schweißprozess, einen Lötprozess und/oder einen anderen Prozess hergestellt werden. Vorteilhaft soll hier unter einstückig aus einem Stück und/oder in einem Stück geformt verstanden werden. Dadurch kann eine Stabilität der Isolationseinheit vorteilhaft erhöht werden und Herstellungskosten und Wartungsaufwand vorteilhaft reduziert werden.

Um insbesondere eine verbesserte Stabilität sowie vorteilhaft eine erleichterte Anwendung sowie eine Reduktion von Herstellungs- und/oder Lagerhaltungskosten zu erreichen, wird in einer bevorzugten Ausgestaltung der Erfindung vorgeschlagen, dass die Isolationselemente, insbesondere das erste Isolationselement und das zweite Isolationselement, zumindest im Wesentlichen und vorzugsweise vollständig baugleich zueinander ausgebildet sind. Unter "zumindest im Wesentlichen baugleichen" Objekten sollen dabei insbesondere Objekte verstanden werden, welche sich bezüglich eines Massen- und/oder Volumenanteils von höchstens 10 %, insbesondere von maximal 5 % und bevorzugt von maximal 1 % voneinander unterscheiden. Insbesondere können die Isolationselemente zueinander identische Außenformen, insbesondere zueinander identische Umrisse, aufweisen, wobei die Außenformen der Isolationselemente insbesondere jeweils zumindest im Wesentlichen rechteckig ausgebildet sind. Darunter, dass eine Außenform "zumindest im Wesentlichen rechteckig" ausgebildet ist, soll in diesem Zusammenhang insbesondere eine Außenform, insbesondere ein Umriss, verstanden werden, welche um höchstens 30 %, vorteilhaft um höchstens 20 % und besonders vorteilhaft um höchstens 10 % von einer rechteckigen Außenform abweicht. Insbesondere könnten Außenformen der Isolationselemente alternativ auch quadratisch, rund und/oder trapezförmig ausgebildet sein. Insbesondere können sich das erste Isolationselement und das zweite Isolationselement darin unterscheiden, dass insbesondere das zweite Isolationselement Leuchtaussparungen, insbesondere oben bereits eingeführte Leuchtaussparungen, aufweist, wobei das erste Isolationselement frei von Leuchtaussparungen ausgebildet ist.

Insbesondere können die Isolationselemente aus Kunststoff, Glas, einem mineralischen Material und/oder einem organischen Material ausgebildet sein, insbesondere können die zwei Isolationselemente aus voneinander verschiedenen Materialien ausgebildet sein. In einer bevorzugten Ausgestaltung der Erfindung wird jedoch vorgeschlagen, dass zumindest eines der Isolationselemente, insbesondere das erste Isolationselement und/oder das zweite Isolationselement, zumindest teilweise aus Mica ausgebildet ist. Darunter, dass ein Isolationselement "zumindest teilweise aus Mica ausgebildet" ist, soll insbesondere verstanden werden, dass das Isolationselement zumindest zu 70 %, bevorzugt zumindest zu 80 %, vorteilhaft zumindest zu 85 %, besonders bevorzugt zumindest zu 90 % und besonders vorteilhaft zumindest zu 95 % aus Mica besteht. Vorzugsweise bestehen die Isolationselemente vollständig aus Mica. Dadurch können insbesondere besonders leichte Isolationselemente hergestellt und vorteilhaft eine verbesserte Isolation erreicht werden.

Die Leuchteinheit ist insbesondere zumindest im Wesentlichen in Flachbauweise gefertigt und umfasst zumindest ein Trägerelement, welches zumindest teilweise streifenförmig ausgebildet ist, und eine Mehrzahl an Leuchtelementen, welche auf dem Trägerelement angeordnet sind. Darunter, dass "die Leuchteinheit zumindest im Wesentlichen in Flachbauweise gefertigt ist", soll insbesondere verstanden werden, dass ein Objekt, insbesondere das erste Isolationselement und/oder das zweite Isolationselement, eine Ausdehnung aufweist, welche parallel zu einer kleinsten Seitenfläche und insbesondere parallel zu der kürzesten Seitenkante eines kleinsten gedachten Quaders ist, welcher die Baueinheit gerade noch vollständig umschließt, und insbesondere durch den Mittelpunkt des Quaders verläuft und welche zumindest ein Zehntel, vorteilhaft zumindest ein Fünfzigstel, bevorzugt zumindest ein Hundertstel und besonders bevorzugt zumindest ein Zweihundertstel der Längserstreckungsrichtung der Leuchteinheit aufweist, Insbesondere soll unter "zumindest teilweise streifenförmig" in diesem Zusammenhang eine Form eines Objekts verstanden werden, welche zumindest bereichsweise und/oder abschnittsweise eine Längserstreckung mit einer zumindest teilweise bandförmigen Form ausgebildet ist. Unter einer "Längserstreckung" eines Objekts soll insbesondere eine Erstreckung des Objekts entlang einer Längserstreckungsrichtung des Objekts verstanden werden. Unter einer "Längserstreckungsrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Insbesondere sind die Leuchtelemente als LEDs ausgebildet und emittieren bevorzugt die gleiche Wellenlänge, wobei die Leuchtelemente alternativ als voneinander verschiedene LEDs ausgebildet sein und voneinander verschiedene Wellenlängen emittieren könnten. Dadurch kann insbesondere eine besonders effiziente Isolation mit einer vorteilhaft verbesserten Leuchtfunktion bereitgestellt werden. Zudem kann eine Stabilität der Isolationsfeinheit vorteilhaft erhöht werden.

Für eine vorteilhaft verbesserte Stabilität und eine insbesondere effizientere Isolation mit einer zusätzlich erhöhten Leuchtfunktion wird in der bevorzugten Ausgestaltung der Erfindung zudem vorgeschlagen, dass die Gargerätevorrichtung zumindest eine weitere Leuchteinheit aufweist, welche zumindest im Wesentlichen baugleich zu der Leuchteinheit ausgebildet ist und welche insbesondere zumindest teilweise zwischen den zwei Isolationselementen angeordnet ist, wobei die weitere Leuchteinheit insbesondere auf einer der Leuchteinheit gegenüberliegenden Seite von den zwei Isolationselementen angeordnet ist und wenigstens eines der Isolationselemente, insbesondere das zweite Isolationselement, insbesondere wenigstens eine dem weiteren Leuchtelement zugeordnete weitere Leuchtaussparung umfasst und insbesondere zumindest eines der Isolationselemente die weitere Leuchteinheit kontaktiert. Durch diese Ausgestaltung kann insbesondere eine Effizienz der Isolation der Leuchteinheit verbessert werden und zusätzlich vorteilhaft eine Stabilität der Isolationseinheit erhöht werden, wodurch Material-, Herstellungs- und Wartungskosten sowie ein Montageaufwand reduziert werden können. Zudem kann insbesondere eine parallele Anordnung der Isolationselemente erleichtert werden, wodurch eine besonders stabile und folglich effiziente Isolationseinheit erreicht werden kann.

Zudem wird ein Verfahren zur Herstellung eines Gargeräts mit einer Gargerätevorrichtung vorgeschlagen, wobei zumindest eine Leuchteinheit und insbesondere eine weitere Leuchteinheit zumindest teilweise zwischen zumindest zwei Isolationselementen einer Isolationseinheit angeordnet werden. Durch diese Ausgestaltung kann insbesondere eine Isolation der Leuchteinheit verbessert werden und zusätzlich eine Stabilität der Isolationseinheit erhöht werden, wodurch Material-, Herstellungs- und Wartungskosten sowie ein Montageaufwand reduziert werden können.

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination.

Es zeigen:
- Fig. 1: ein als Kochfeld ausgebildetes Gargerät mit einer Gargerätevorrichtung in einer Draufsicht,
- Fig. 2: einen Teil der Gargerätevorrichtung in einer Draufsicht,
- Fig. 3: eine Isolationseinheit und eine Leuchteinheit der Gargerätevorrichtung in einer perspektivischen Ansicht und
- Fig. 4: eine Detailansicht einer Leuchtaussparung der Isolationseinheit, welche ein Leuchtelement der Leuchteinheit umschließt.

Figur 1 zeigt ein Gargerät 30 in einer Draufsicht. Das Gargerät 30 ist als ein Kochfeld ausgebildet. Das Gargerät 30 ist beispielhaft als Induktionskochfeld ausgebildet. Das Gargerät 30 ist zu einer Erhitzung eines Gargeschirrs mittels Induktion vorgesehen. Alternativ kann ein Gargerät als ein Widerstandskochfeld, ein Strahlungskochfeld und/oder ein Gaskochfeld ausgebildet sein. Das Gargerät 30 umfasst eine Kochfeldplatte 34, auf welcher das zu erhitzende Gargeschirr angeordnet werden kann.

Figur 2 zeigt das Gargerät 30 mit abgenommener Kochfeldplatte 34 in einer Draufsicht. Das Gargerät 30 umfasst eine Gargerätvorrichtung. Die Gargerätevorrichtung umfasst eine Gehäuseeinheit 40. Die Gehäuseeinheit 40 ist als Aufnahmegehäuse ausgebildet. Die Gehäuseeinheit 40 ist dazu vorgesehen, wenigstens einen Großteil der für einen Betrieb der Gargerätevorrichtung benötigten Bauteile aufzunehmen.

Die Gargerätevorrichtung umfasst zumindest eine Heizeinheit 36 (vgl. auch Figur 1). Die Heizeinheit 36 ist in der Gehäuseeinheit 40 angeordnet. Die Heizeinheit 36 ist unterhalb der Kochfeldplatte 34 angeordnet. Die Heizeinheit 36 ist oberhalb einer Montage- und/oder Abschirmplatte 50 angeordnet. Die Heizeinheit 36 ist kraft- und/oder formschlüssig mit der Montage- und/oder Abschirmplatte 50 verbunden. Die Montage- und/oder Abschirmplatte 50 ist im vorliegenden Fall aus Aluminium gefertigt. Die Heizeinheit 36 ist dazu vorgesehen, Gargeschirr, welches auf der Kochfeldplatte 34 angeordnet ist, mittels einer Heizenergie zu erhitzen. Im vorliegenden Fall weist die Heizeinheit 36 eine Mehrzahl an, hier nicht gezeigten, Induktionsheizelementen auf. Diese sind oberhalb der Montage- und/oder Abschirmplatte 50 angeordnet. Die Induktionsheizelemente sind kraft- und/oder formschlüssig mit der Montage- und/oder Abschirmplatte 50 verbunden.

Die Gargerätvorrichtung umfasst eine Elektronikeinheit 38. Die Elektronikeinheit 38 ist in der Gehäuseeinheit 40 angeordnet. Die Elektronikeinheit 38 ist teilweise unterhalb der Heizeinheit 36 angeordnet. Die Elektronikeinheit 38 ist unterhalb der Montage- und/oder Abschirmplatte 50 angeordnet. Die Elektronikeinheit 38 ist zumindest teilweise zumindest mittels elektrischer Leitungen mit der Heizeinheit 36 elektrisch verbunden. Die Elektronikeinheit 38 ist zu einer Steuer- und/oder Regelfunktion, zu einer Bedienfunktion durch einen Benutzer und/oder zu einer Sensorfunktion vorgesehen. Die Elektronikeinheit 38 ist dazu als eine Steuer- und/oder Regeleinheit, als eine Bedieneinheit und/oder als eine Sensoreinheit ausgebildet.

Die Gargerätevorrichtung umfasst zumindest eine Leuchteinheit 10 (vgl. Figur 2). Die Leuchteinheit 10 ist in der Gehäuseeinheit 40 angeordnet. Die Leuchteinheit 10 ist teilweise zwischen der Elektronikeinheit 38 und der Heizeinheit 36 angeordnet. Die Leuchteinheit 10 ist unterhalb der Heizeinheit 36 angeordnet. Die Leuchteinheit 10 ist unterhalb der Montage- und/oder Abschirmplatte 50 angeordnet. Die Leuchteinheit 10 ist zu einer Beleuchtungsfunktion vorgesehen. Die Leuchteinheit 10 ist zu einer Anzeigefunktion, vorgesehen. Die Leuchteinheit 10 ist zu einer Anzeige von Garparametern des Kochfelds vorgesehen.

Alternativ oder zusätzlich kann eine Leuchteinheit zu einer Anzeige einer Aktivität einer Gargerätevorrichtung, insbesondere eines Kochfelds und/oder von Induktionsheizelementen, zu einer Anzeige von Garparametern und/oder zu einer Beleuchtung für eine designtechnische Anmutung einer Gargerätevorrichtung, insbesondere eines Kochfelds, beispielsweise in einem Standby-Modus und/oder in einem Heizbetriebszustand vorgesehen sein.

Figur 3 zeigt einen Teil der Gargerätevorrichtung. Die Leuchteinheit 10 weist zu einer Beleuchtungsfunktion wenigstens ein Leuchtelement 18 auf. Das Leuchtelement 18 ist zu einer Beleuchtung des Kochfelds vorgesehen. Das Leuchtelement 18 ist als eine lichtemittierende Diode (LED) ausgebildet. Das Leuchtelement 18 emittiert Licht in einem optisch sichtbaren Wellenlängenbereich, beispielsweise im roten Wellenlängenbereich zwischen 630 nm und 650 nm und/oder einem blauen Wellenlängenbereich zwischen 450 nm und 470 nm. Das Leuchtelement 18 durchleuchtet die Kochfeldplatte 34. Alternativ könnte ein Leuchtelement auch als Halogenlampe, Gasentladungslampe und/oder Glühlampe ausgebildet sein.

Die Leuchteinheit 10 umfasst zusätzliche Leuchtelemente. Die zusätzlichen Leuchtelemente sind baugleich zu dem Leuchtelement 18 ausgebildet. Die Beschreibung des Leuchtelements 18 kann daher auf die zusätzlichen Leuchtelemente übertragen werden, weshalb auf eine weitere Beschreibung der zusätzlichen Leuchtelemente verzichtet wird.

Die Leuchteinheit 10 umfasst zumindest ein Trägerelement 22. Das Trägerelement 22 ist dazu vorgesehen, das Leuchtelement 18 und die zusätzlichen Leuchtelemente zu tragen.

Das Trägerelement 22 ist dazu vorgesehen, das Leuchtelement 18 und die zusätzlichen Leuchtelemente in einem gleichmäßigen Abstand anzuordnen. Das Trägerelement 22 ist stoffschlüssig mit dem Leuchtelementen 18 und einer Mehrzahl der zusätzlichen Leuchtelemente verbunden. Im vorliegenden Fall ist das Trägerelement 22 mit dem Leuchtelement 18 und mit zumindest vier zusätzlichen Leuchtelementen verbunden. Im vorliegenden Fall ist das Trägerelement 22 mit fünf Leuchtelementen verbunden. Im vorliegenden Fall sind fünf Leuchtelemente auf dem Trägerelement 22 angeordnet. Das Trägerelement 22 ist länglich ausgebildet und weist eine Längserstreckung auf. Das Trägerelement 22 ist streifenförmig ausgebildet. Das Trägerelement 22 ist teilweise aus einem flexiblen und teilweise aus einem starren Material ausgebildet. Das Trägerelement 22 ist teilweise aus einem isolierenden Material ausgebildet. Das Trägerelement 22 ist aus einem Epoxidharz ausgebildet. Zusätzlich ist das Trägerelement 22 teilweise aus einem leitenden Material ausgebildet. Das Trägerelement 22 ist teilweise aus Kupfer ausgebildet. Das Trägerelement 22 ist als Leiterplatine ausgebildet. Das Trägerelement 22 ist als eine PCB Platine ausgebildet. Alternativ kann ein Trägerelement mit mehr als fünf Leuchtelementen oder mit weniger als fünf Leuchtelementen verbunden sein, wobei die Leuchtelemente nicht in einem gleichmäßigen Abstand angeordnet sein könnten und aus einem anderen leitenden Material, wie beispielsweise Eisen oder Aluminium, sowie aus einem anderen isolierenden Material, wie beispielsweise Mica, ausgebildet sein. Ferner ist denkbar, ein Trägerelement vollständig aus einem elastischen oder unelastischen Material zu fertigen. Es ist auch denkbar, ein Trägerelement flächig auszubilden.

Die Gargerätevorrichtung weist zumindest eine weitere Leuchteinheit 24 auf. Die weitere Leuchteinheit 24 umfasst zumindest ein weiteres Leuchtelement 20 sowie zu dem weiteren Leuchtelement 20 baugleich ausgebildete, zusätzliche weitere Leuchtelemente und ein weiteres Trägerelement 32. Die weitere Leuchteinheit 24 ist baugleich zu der Leuchteinheit 10 ausgebildet. Die Beschreibung der Leuchteinheit 10 kann daher auf die weitere Leuchteinheit 24 übertragen werden, weshalb auf eine weitere Beschreibung der weiteren Leuchteinheit 24 verzichtet wird.

Die Leuchteinheit 10 und die weitere Leuchteinheit 24 sind zueinander spiegelsymmetrisch angeordnet. Die Leuchteinheit 10 und die weitere Leuchteinheit 24 sind zueinander parallel angeordnet. Alternativ könnten die Leuchteinheiten flächig ausgebildet sein und senkrecht zueinander angeordnet sein und/oder einen von einer zueinander senkrechten Anordnung abweichenden Winkel einschließen. Es ist auch denkbar, Leuchteinheiten zumindest teilweise übereinander anzuordnen und/oder Leuchteinheiten voneinander verschieden auszubilden.

Zusätzlich kann eine Gargerätevorrichtung zumindest zwei zusätzliche oder eine Mehrzahl, insbesondere zu der Leuchteinheit 10 baugleich ausgebildete, Leuchteinheiten aufweisen, wobei zusätzliche Leuchteinheiten insbesondere parallel zu der Leuchteinheit 10 ausgebildet und zu dieser in einer Einbaulage betrachtet vertikal und bevorzugt horizontal versetzt angeordnet sein können Zudem können zusätzliche Leuchteinheiten parallel und/oder senkrecht und in einem von einem rechten Winkel abweichenden Winkel zueinander angeordnet sein und insbesondere nicht baugleich zueinander ausgebildet sein.

Die Gargerätevorrichtung weist eine Isolationseinheit 12 auf. Die Isolationseinheit 12 ist in der Gehäuseeinheit 40 angeordnet. Die Isolationseinheit 12 ist zwischen der Elektronikeinheit 38 und der Heizeinheit 36 angeordnet (vgl. Figuren 1 und 2). Die Isolationseinheit 12 ist unterhalb der Heizeinheit 36 angeordnet Die Isolationseinheit 12 ist unterhalb der Montage- und/oder Abschirmplatte 50 angeordnet. Die Isolationseinheit 12 ist um die Leuchteinheit 10 herum angeordnet. Die Isolationseinheit 12 kontaktiert die Leuchteinheit 10 von zwei voneinander abgewandten Seiten. Die Isolationseinheit 12 ist dazu vorgesehen, die Leuchteinheit 10 elektrisch zu isolieren. Die Isolationseinheit 12 ist dazu vorgesehen, die Leuchteinheit 10 elektrisch von der Elektronikeinheit 38 zu isolieren. Die Isolationseinheit 12 ist dazu vorgesehen, die Leuchteinheit 10 elektrisch von der Montage- und/oder Abschirmplatte 50 zu isolieren. Die Isolationseinheit 12 ist zu einer thermischen Isolierung der Leuchteinheit 10 vorgesehen. Zur elektrischen Isolierung der Leuchteinheit 10 umfasst die Isolationseinheit 12 zwei Isolationselemente 14, 16, insbesondere ein erstes Isolationselement 14 und ein zweites Isolationselement 16.

Zusätzlich kann eine Gargerätevorrichtung zu der Isolationseinheit 12 baugleich ausgebildete, zusätzliche Isolationseinheiten aufweisen, wobei zusätzliche Isolationseinheiten insbesondere parallel zu der Isolationseinheit 12 ausgebildet und zu dieser in einer Einbaulage betrachtet vertikal und/oder bevorzugt horizontal versetzt angeordnet sein können. Zudem können zusätzliche Isolationseinheiten insbesondere nicht baugleich zueinander und/oder zu der Isolationseinheit 12 ausgebildet sein und sich, beispielsweise in einer Anzahl und/oder Form von Bauaussparungen und/oder von Leuchtaussparungen, in einem Material und/oder einer Größe, unterscheiden.

Das erste Isolationselement 14 weist einen zumindest im Wesentlichen rechteckigen Umriss auf. **Das erste Isolationselement 14 ist flächig ausgebildet. Das erste Isolationselement 14 ist in Flachbauweise ausgebildet**. Das erste Isolationselement 14 ist als eine Scheibe ausgebildet. Das erste Isolationselement 14 ist aus einem elektrisch isolierenden Material gefertigt. Das erste Isolationselement 14 ist aus einem Schichtsilikat gefertigt. Das erste Isolationselement 14 ist aus Mica gefertigt. Das erste Isolationselement 14 ist einstückig ausgebildet und jeweils aus einem Stück gefertigt. Das erste Isolationselement 14 weist eine Materialstärke zwischen 0,2 mm und 0,5 mm auf. Das erste Isolationselement 14 weist eine Bauaussparung 44 auf. Die Bauaussparung 44 ist im vorliegenden Fall als kreisrunde Bauaussparung 44 ausgebildet. Die Bauaussparung 44 ist als Durchtrittsöffnung ausgebildet. Die Bauaussparung 44 ist dazu vorgesehen, bei einer Montage des ersten Isolationselements 14 hier nicht gezeigte, mechanische Bauteile der Gargerätevorrichtung zu einer leichteren Montage zumindest zu umschließen. Das erste Isolationselement 14 weist weitere Bauaussparungen auf, welche baugleich zu der Bauaussparung 44 ausgebildet sind und entlang einer Haupterstreckungsrichtung 48 des ersten Isolationselements 14 angeordnet sind.

Das erste Isolationselement 14 ist in der Gehäuseeinheit 40 angeordnet (vgl. Figur 2). Das erste Isolationselement 14 ist zwischen der Heizeinheit 36 und der Elektronikeinheit 38 angeordnet. Das erste Isolationselement 14 ist unterhalb der Heizeinheit 36 angeordnet. Das erste Isolationselement 14 ist unterhalb der Montage- und/oder Abschirmplatte 50 angeordnet. Das erste Isolationselement 14 ist oberhalb der Elektronikeinheit 38 angeordnet. Das erste Isolationselement 14 ist unterhalb der Leuchteinheit 10 angeordnet. Das erste Isolationselement 14 ist dazu vorgesehen, die Leuchteinheit 10 von einem unteren Bereich der Gargerätevorrichtung elektrisch zu isolieren. Das erste Isolationselement 14 ist dazu vorgesehen, die Leuchteinheit 10 von der Elektronikeinheit 38 elektrisch zu isolieren. Das erste Isolationselement 14 kontaktiert die Leuchteinheit 10 in einem Randbereich des ersten Isolationselements 14. Das erste Isolationselement 14 ist kraft- und/oder formschlüssig mit der Leuchteinheit 10 verbunden. Das erste Isolationselement 14 ist unterhalb des Trägerelements 22 angeordnet. Das erste Isolationselement 14 kontaktiert das Trägerelement 22. Das erste Isolationselement 14 kontaktiert das Trägerelement 22 in einem Randbereich des ersten Isolationselements 14. Das erste Isolationselement 14 ist kraft- und/oder formschlüssig mit dem Trägerelement 22 verbunden. Das erste Isolationselement 14 ist dazu vorgesehen, das Trägerelement 22 von einem unteren Bereich der Gargerätevorrichtung elektrisch zu isolieren.

Das erste Isolationselement 14 ist unterhalb der weiteren Leuchteinheit 24 angeordnet. Das erste Isolationselement 14 ist dazu vorgesehen, die weitere Leuchteinheit 24 von dem unteren Bereich der Gargerätevorrichtung elektrisch zu isolieren. Das erste Isolationselement 14 ist dazu vorgesehen, die weitere Leuchteinheit 24 von der Elektronikeinheit 38 elektrisch zu isolieren. Das erste Isolationselement 14 kontaktiert die weitere Leuchteinheit 24 in einem dem Randbereich gegenüberliegenden weiteren Randbereich des ersten Isolationselements 14. Das erste Isolationselement 14 ist kraft- und/oder formschlüssig mit der weiteren Leuchteinheit 24 verbunden. Das erste Isolationselement 14 ist unterhalb des weiteren Trägerelements 32 der weiteren Leuchteinheit 24 angeordnet. Das erste Isolationselement 14 kontaktiert das weitere Trägerelement 32. Das erste Isolationselement 14 kontaktiert das weitere Trägerelement 32 in einem dem Randbereich gegenüberliegenden weiteren Randbereich des ersten Isolationselements 14. Das erste Isolationselement 14 ist kraft- und/oder formschlüssig mit dem weiteren Trägerelement 32 verbunden.

Das zweite Isolationselement 16 ist zum Großteil baugleich zu dem ersten Isolationselement 14 ausgebildet. Das zweite Isolationselement 16 weist zumindest im Wesentlichen einen rechteckigen Umriss auf. **Das zweite Isolationselement 16 ist flächig ausgebildet. Das zweite Isolationselement 16 ist in Flachbauweise ausgebildet**. Das zweite Isolationselement 16 ist als eine Scheibe ausgebildet. Das zweite Isolationselement 16 ist aus einem elektrisch isolierenden Material gefertigt. Das zweite Isolationselement 16 ist aus einem Schichtsilikat gefertigt. Das zweite Isolationselement 16 ist aus Mica gefertigt. Das zweite Isolationselement 16 ist einstückig ausgebildet und jeweils aus einem Stück gefertigt. Das zweite Isolationselement 16 weist eine Materialstärke zwischen 0,2 mm und 0,5 mm auf. Das zweite Isolationselement 16 weist jeweils eine weitere Bauaussparung 46 auf. Die weitere Bauaussparung 46 ist im vorliegenden Fall als kreisrunde Bauaussparung ausgebildet. Die Bauaussparung 46 ist als Durchtrittsöffnung ausgebildet. Die Bauaussparung 46 ist dazu vorgesehen, bei einer Montage des zweiten Isolationselements 16 hier nicht gezeigte, mechanische Bauteile der Gargerätevorrichtung zu einer leichteren Montage zumindest teilweise zu umschließen. Zudem weist das zweite Isolationselement 16 zusätzliche weitere Bauaussparungen auf, welche baugleich zu der weiteren Bauaussparung 46 ausgebildet sind und entlang der Haupterstreckungsrichtung 48 angeordnet sind.

Das zweite Isolationselement 16 ist in der Gehäuseeinheit 40 angeordnet (vgl. Figur 2). Das zweite Isolationselement 16 ist zwischen der Heizeinheit 36 und der Elektronikeinheit 38 angeordnet. Das zweite Isolationselement 16 ist unterhalb der Heizeinheit 36 angeordnet. Das zweite Isolationselement 16 ist unterhalb der Montage- und/oder Abschirmplatte 50 angeordnet. Das zweite Isolationselement 16 ist oberhalb der Elektronikeinheit 38 angeordnet. Das zweite Isolationselement 16 ist oberhalb der Leuchteinheit 10 angeordnet. Das zweite Isolationselement 16 ist dazu vorgesehen, die Leuchteinheit 10 von einem oberen Bereich der Gargerätevorrichtung elektrisch zu isolieren. Das zweite Isolationselement 16 ist dazu vorgesehen, die Leuchteinheit 10 von der Montage- und/oder Abschirmplatte 50 elektrisch zu isolieren. Das zweite Isolationselement 16 kontaktiert die Leuchteinheit 10 in einem Randbereich des zweiten Isolationselements 16. Das zweite Isolationselement 16 ist kraft- und/oder formschlüssig mit der Leuchteinheit 10 verbunden. Das zweite Isolationselement 16 ist oberhalb des Trägerelements 22 angeordnet. Das zweite Isolationselement 16 kontaktiert das Trägerelement 22. Das zweite Isolationselement 16 ist kraft- und/oder formschlüssig mit dem Trägerelement 22 verbunden. Das zweite Isolationselement 16 ist oberhalb des ersten Isolationselements 14 angeordnet. Das zweite Isolationselement 16 ist parallel zum ersten Isolationselement 14 angeordnet.

Das zweite Isolationselement 16 ist oberhalb der weiteren Leuchteinheit 24 angeordnet (vgl. Figur 3). Das zweite Isolationselement 16 ist dazu vorgesehen, die weitere Leuchteinheit 24 von dem oberen Bereich der Gargerätevorrichtung elektrisch zu isolieren. Das zweite Isolationselement 16 ist dazu vorgesehen, die weitere Leuchteinheit 24 von der Montage- und/oder Abschirmplatte 50 elektrisch zu isolieren. Das zweite Isolationselement 16 kontaktiert die weitere Leuchteinheit 24 in einem dem Randbereich gegenüberliegenden weiteren Randbereich des zweiten Isolationselements 16. Das zweite Isolationselement 16 ist kraft- und/oder formschlüssig mit der weiteren Leuchteinheit 24 verbunden. Das zweite Isolationselement 16 ist oberhalb des weiteren Trägerelements 32 der weiteren Leuchteinheit 24 angeordnet. Das zweite Isolationselement 16 kontaktiert das weitere Trägerelement 32. Das zweite Isolationselement 16 ist kraft- und/oder formschlüssig mit dem weiteren Trägerelement 32 verbunden.

Die zwei Isolationselemente 14, 16 umschließen die Leuchteinheit 10 zumindest von zwei voneinander abgewandten Seiten der Leuchteinheit 10. Die zwei Isolationselemente 14, 16 umschließen die Leuchteinheit 10 zumindest in einem Randbereich der Isolationseinheit 12. Die zwei Isolationselemente 14, 16 umschließen die weitere Leuchteinheit 24 zumindest von zwei voneinander abgewandten Seiten der weiteren Leuchteinheit 24. Die zwei Isolationselemente 14, 16 umschließen die weitere Leuchteinheit 24 zumindest in einem weiteren, dem Randbereich gegenüberliegenden weiteren Randbereich der Isolationseinheit 12.

Das zweite Isolationselement 16 weist eine Leuchtaussparung 26 auf. Die Leuchtaussparung 26 ist in dem Randbereich des zweiten Isolationselements 16 angeordnet. Wie die Detailansicht in Figur 4 zeigt, weist die Leuchtaussparung 26 einen Umriss auf, welcher einem Umriss des Leuchtelements 18 der Leuchteinheit 10, beispielsweise insbesondere in einer Form und/oder einem Durchmesser, angepasst ist. Die Leuchtaussparung 26 ist dem Leuchtelement 18 zugeordnet. Die Leuchtaussparung 26 umschließt das Leuchtelement 18. Die Leuchtaussparung 26 ist dazu vorgesehen, eine Leuchtenergie des Leuchtelements 18 zu einer Beleuchtungsfunktion der Gargerätevorrichtung passieren zu lassen. Alternativ kann eine Leuchtaussparung in einem Abstand zu einem Leuchtelement angeordnet sein. Zudem könnte ein Umriss von Leuchtaussparungen nicht auf ein Leuchtelement angepasst sein. Ferner könnte ein zweites Isolationselement frei von Leuchtaussparungen sein und für Licht eines Leuchtelements transparente Bereiche aufweisen.

Das zweite Isolationselement 16 weist eine weitere Leuchtaussparung 28 auf. Die weitere Leuchtaussparung 28 ist in dem weiteren Randbereich des zweiten Isolationselements 16 angeordnet. Die weitere Leuchtaussparung 28 ist baugleich zu der Leuchtaussparung 26 ausgebildet. Die weitere Leuchtaussparung 28 ist dem weiteren Leuchtelement 20 der weiteren Leuchteinheit 24 zugeordnet. Das zweite Isolationselement 16 weist zusätzliche weitere Leuchtaussparungen auf, welche jeweils einem zusätzlichen weiteren Leuchtelement der weiteren Leuchteinheit 24 zugeordnet sind. Gemäß Figur 4 sind die Umrisse der zusätzlichen weiteren Leuchtaussparungen an Umrisse der zusätzlichen weiteren Leuchtelemente der weiteren Leuchteinheit 24 angepasst.

### Bezugszeichen

- 10: Leuchteinheit
- 12: Isolationseinheit
- 14: Erstes Isolationselement
- 16: Zweites Isolationselement
- 18: Leuchtelement
- 20: Leuchtelement
- 22: Trägerelement
- 24: Leuchteinheit
- 26: Leuchtaussparung
- 28: Leuchtaussparung
- 30: Gargerät
- 32: Trägerelement
- 34: Kochfeldplatte
- 36: Heizeinheit
- 38: Elektronikeinheit
- 40: Gehäuseeinheit
- 44: Bauaussparung
- 46: Bauaussparung
- 48: Haupterstreckungsrichtung
- 50: Montage- und/oder Abschirmplatte

## Patentansprüche

1. Gargerät (30) mit zumindest einer Gargerätevorrichtung mit zumindest einer Leuchteinheit (10) und mit zumindest einer Isolationseinheit (12), welche zu einer elektrischen Isolation der Leuchteinheit (10) vorgesehen ist, wobei die Isolationseinheit (12) ein erstes Isolationselement (14) und zumindest ein zweites Isolationselement (16) aufweist, zwischen welchen die Leuchteinheit (10) zumindest teilweise angeordnet ist, **dadurch gekennzeichnet, dass** die Leuchteinheit (10) zumindest ein Trägerelement (22), welches zumindest teilweise streifenförmig ausgebildet ist, und eine Mehrzahl an Leuchtelementen, welche auf dem Trägerelement (22) angeordnet sind, umfasst.

2. Gargerät (30) nach Anspruch 1, **dadurch gekennzeichnet, dass** zumindest eines der Isolationselemente (14, 16) flächig mit einer maximalen Materialstärke von höchstens 2 mm ausgebildet ist.

3. Gargerät (30) nach einem der vorhergehenden Ansprüche, **dadurch gekennzeichnet, dass** zumindest eines der Isolationselemente (14, 16) die Leuchteinheit (10) kontaktiert.

4. Gargerät (30) nach einem der vorhergehenden Ansprüche, **dadurch gekennzeichnet, dass** die Isolationselemente (14, 16) zumindest im Wesentlichen parallel zueinander angeordnet sind.

5. Gargerät (30) nach einem der vorhergehenden Ansprüche, **dadurch gekennzeichnet, dass** zumindest eines der Isolationselemente (14, 16) einstückig ausgebildet ist.

6. Gargerät (30) nach einem der vorhergehenden Ansprüche, **dadurch gekennzeichnet, dass** die Isolationselemente (14, 16) zumindest im Wesentlichen baugleich zueinander ausgebildet sind.

7. Gargerät (30) nach einem der vorhergehenden Ansprüche, **dadurch gekennzeichnet, dass** zumindest eines der Isolationselemente (14, 16) zumindest teilweise aus Mica ausgebildet ist.

8. Gargerät (30) nach einem der vorhergehenden Ansprüche, **gekennzeichnet durch** zumindest eine weitere Leuchteinheit (24), welche zumindest im Wesentlichen baugleich zu der Leuchteinheit (10) ausgebildet ist.

9. Verfahren zur Herstellung eines Gargeräts, insbesondere nach einem der Ansprüche 1 bis 8, mit einer Gargerätevorrichtung, wobei zumindest eine Leuchteinheit (10), welche zumindest ein Trägerelement (22), welches zumindest teilweise streifenförmig ausgebildet ist, und eine Mehrzahl an Leuchtelementen, welche auf dem Trägerelement (22) angeordnet sind, umfasst, zumindest teilweise zwischen zumindest zwei Isolationselementen (14, 16) einer Isolationseinheit (12) angeordnet wird.

## Claims

1. Cooking appliance (30) with at least one cooking appliance apparatus with at least one light unit (10) and with at least one insulation unit (12), which is provided for electrical insulation of the light unit (10), wherein the insulation unit (12) has a first insulation element (14) and at least one second insulation element (16), between which the light unit (10) is at least partially arranged, **characterised in that** the light unit (10) comprises at least one support element (22), which is embodied in at least partially strip-like form, and a multiplicity of light elements, which are arranged on the support element (22).

2. Cooking appliance (30) according to claim 1, **characterised in that** at least one of the insulation elements (14, 16) is embodied in flat form with a maximum material thickness of at most 2 mm.

3. Cooking appliance (30) according to one of the preceding claims, **characterised in that** at least one of the insulation elements (14, 16) is in contact with the light unit (10).

4. Cooking appliance (30) according to one of the preceding claims, **characterised in that** the insulation elements (14, 16) are arranged at least essentially parallel to each other.

5. Cooking appliance (30) according to one of the preceding claims, **characterised in that** at least one of the insulation elements (14, 16) is embodied in one piece.

6. Cooking appliance (30) according to one of the preceding claims, **characterised in that** the insulation elements (14, 16) are embodied at least essentially in a structurally identical manner to each other.

7. Cooking appliance (30) according to one of the preceding claims, **characterised in that** at least one of the insulation elements (14, 16) is embodied at least partially from mica.

8. Cooking appliance (30) according to one of the preceding claims, **characterised by** at least one further light unit (24), which is embodied at least essentially in a structurally identical manner to the light unit (10).

9. Method for production of a cooking appliance, in particular according to one of claims 1 to 8, with a cooking appliance apparatus, wherein at least one light unit (10), which comprises at least one support element (22), which is embodied in at least partially strip-like form, and a multiplicity of light elements, which are arranged on the support element (22), is arranged at least partially between at least two insulation elements (14, 16) of an insulation unit (12).

## Revendications

1. Appareil de cuisson (30) comprenant au moins un dispositif pour appareil de cuisson comprenant au moins un ensemble d'éclairage (10) et au moins un ensemble d'isolation (12), qui est destiné à fournir une isolation électrique de l'ensemble d'éclairage (10), dans lequel l'ensemble d'isolation (12) comprend un premier élément d'isolation (14) et au moins un deuxième élément d'isolation (16), entre lesquels l'ensemble d'éclairage (10) est disposé au moins en partie,
**caractérisé en ce que** l'ensemble d'éclairage (10) comprend au moins un élément de support (22), qui est formé au moins en partie en forme de bande, et une pluralité d'éléments lumineux, qui sont disposés sur l'élément de support (22).

2. Appareil de cuisson (30) selon la revendication 1, **caractérisé en ce qu'**au moins un des éléments d'isolation (14, 16) est formé de façon plane avec une épaisseur de matériau maximale de 2 mm au plus.

3. Appareil de cuisson (30) selon l'une des revendications précédentes, **caractérisé en ce qu'**au moins un des éléments d'isolation (14, 16) est en contact avec l'ensemble d'éclairage (10).

4. Appareil de cuisson (30) selon l'une des revendications précédentes, **caractérisé en ce que** les éléments d'isolation (14, 16) sont disposés au moins essentiellement parallèlement l'un à l'autre.

5. Appareil de cuisson (30) selon l'une des revendications précédentes, **caractérisé en ce qu'**au moins un des éléments d'isolation (14, 16) est formé d'un seul tenant.

6. Appareil de cuisson (30) selon l'une des revendications précédentes, **caractérisé en ce que** les éléments d'isolation (14, 16) sont formés au moins essentiellement avec une construction identique.

7. Appareil de cuisson (30) selon l'une des revendications précédentes, **caractérisé en ce qu'**au moins un des éléments d'isolation (14, 16) est formé au moins en partie de mica.

8. Appareil de cuisson (30) selon l'une des revendications précédentes, **caractérisé par** au moins un ensemble d'éclairage supplémentaire (24), qui est formé au moins essentiellement avec une construction identique à l'ensemble d'éclairage (10).

9. Procédé de fabrication d'un appareil de cuisson, en particulier selon l'une des revendications 1 à 8, comprenant un dispositif pour appareil de cuisson,
dans lequel au moins un ensemble d'éclairage (10) est disposé au moins en partie entre au moins deux éléments d'isolation (14, 16) et un ensemble d'isolation (12), lequel comprend au moins un élément de support (22), qui est formé au moins en partie en forme de bande, et une pluralité d'éléments lumineux, qui sont disposés sur l'élément de support (22).
